# EUROPÄISCHE PATENTSCHRIFT

(11) **EP 3 259 139 B1**
(45) Veröffentlichungstag und Bekanntmachung des Hinweises auf die Patenterteilung: **01.04.2026**
(21) Anmeldenummer: 16703090.7
(22) Anmeldetag: 01.02.2016
(51) Int. Cl.: B42D 13/00, B42D 25/24

(54) **EINLAGEBLATT, BUCHBLOCK UND BUCHARTIGES DOKUMENT SOWIE VERFAHREN ZUR HERSTELLUNG EINES EINLAGEBLATTES, BUCHBLOCKS UND EINES BUCHARTIGEN DOKUMENTS**
INSERT SHEET, BOOK BLOCK AND BOOK-LIKE DOCUMENT, AND METHOD FOR PRODUCING AN INLAY SHEET, A BOOK BLOCK AND A BOOK-LIKE DOCUMENT
FEUILLE À INSÉRER, CORPS DE DOCUMENT ET DOCUMENT DE TYPE LIVRE, ET PROCÉDÉ DE FABRICATION D'UNE FEUILLE À INSÉRER, D'UN CORPS DE DOCUMENT ET D'UN DOCUMENT DE TYPE LIVRE

(30) Priorität: 18.02.2015 DE 102015102304
(43) Veröffentlichungstag der Anmeldung: 27.12.2017
(73) Patentinhaber: Bundesdruckerei GmbH, 10969 Berlin (DE)
(72) Erfinder: KULIKOVSKA, Olga, 14165 Berlin (DE); FISCHER, Jörg, 13053 Berlin (DE); KULIKOVSKY, Lazar, 14165 Berlin (DE); DRESSEL, Olaf, 14641 Wustermark (DE); PAESCHKE, Manfred, 16348 Wandlitz (DE); TRÖLENBERG, Stefan, 15749 Mittenwalde OT Ragow (DE)
(74) Vertreter: Mammel und Maser Patentanwälte PartG mbB
(86) Internationale Anmeldenummer: PCT/EP2016/052080
(87) Internationale Veröffentlichungsnummer: WO 2016/131641

(56) Entgegenhaltungen:
- EP-A1- 1 502 765
- WO-A1-2010/097226
- WO-A1-2014/040825
- WO-A1-2014/056483

## Beschreibung

Die Erfindung betrifft ein Verfahren zur Herstellung eines Einlageblattes, ein Verfahren zur Herstellung eines Buchblocks für buchartiges Dokument als auch eines buchartiges Dokuments sowie ein nach diesem Verfahren hergestelltes Einlageblatt, Buchblock und buchartiges Dokument.

Aus der WO 2006/079224 A1 ist ein Passbuch mit einem Einlageblatt bekannt. Ein solches Einlageblatt besteht aus zwei flexiblen Kunststoffschichten, zwischen denen eine Lasche eingebracht ist. Entlang der Lasche erstreckt sich ein Falzbereich, in dem auch ein Nahtbereich liegt. Das Einlageblatt wird zusammen mit Innenseiten und einem Bucheinband zu einem Passbuch vernäht. Ein solches Einlageblatt besteht im Bereich der Datenseite aus PC-Schichten. Da diese PC-Schichten nicht oder nur schwer vernäht werden können, besteht die Lasche aus einem Gewebe, um mit einem Spezialfaden eine Naht zu bilden. Die Herstellung eines solchen Passbuches ist aufwändig. Zudem ist bei der Verwendung eines Fadens zur Bildung der Naht eine erhöhte Manipulationsgefahr gegeben.

Aus der WO 2014/040825 A1 ist ein buchartiges Dokument bekannt, welches einen Bucheinband mit mehreren Datenseiten aufweist, wobei die Datenseiten in dem Falzbereich des Bucheinbandes zumindest abschnittsweise durch Schweißen oder Laminieren unlösbar verbunden sind. Dieses buchartige Dokument umfasst eine Personalisierdatenseite mit einer Lasche, die durch eine Falzkante getrennt sind und einen Falzbereich bilden. Die Lasche der Datenseite erstreckt sich vollständig entlang der Längsseite des Datenträgers. Aus der WO 2010/097226 A1 geht ein Einlageblatt für ein buchartiges Dokument hervor. Dieses Einlageblatt umfasst eine Datenseite und durch einen Falzbereich daran angebundene Lasche. Die Länge der Lasche erstreckt sich über die gesamte Länge der Datenseite.

Aus der EP 1 502 765 A1 ist des Weiteren ein buchartiges Dokument mit einem Einlageblatt bekannt. Dieses Einlageblatt umfasst eine Datenseite sowie eine Lasche, wobei die Länge der Lasche der Länge der Datenseite entspricht. Im Falzbereich des Einlageblatts ist dieses mit den Datenseiten und dem Bucheinband vernäht.

Aus der WO 2014/056483 A1 ist ein buchartiges Wert- und/oder Sicherheitsdokument bekannt, bei welchem einzelne Datenseiten ohne Ausgestaltung einer Lasche vorgesehen sind. Vielmehr sind diese einzelnen Datenseiten unmittelbar in einem aus elastomerem Material gebildeten Buchrücken eingebunden.

Der Erfindung liegt die Aufgabe zugrunde, ein Verfahren zur Herstellung eines Einlageblatts vorzuschlagen, welches ohne Vernähen mit einem Buchblock und/oder einem buchartigen Dokument verbunden werden kann und in einfacher Weise herstellbar ist. Des Weiteren liegt der Erfindung die Aufgabe zugrunde, ein Verfahren zur Herstellung eines nähfadenlosen Buchblocks und eines buchartiges Dokuments mit einem Einlageblatt sowie ein Einlageblatt, einen Buchblock und ein buchartiges Dokument vorzuschlagen.

Die der Erfindung zugrundeliegende Aufgabe wird durch ein Verfahren zur Herstellung eines Einlageblattes für ein buchartiges Dokument gemäß den Merkmalen des Anspruchs 1 gelöst. Das Einbringen von zumindest einer randoffenen Ausnehmung stellt ein einfaches Verfahren zur Herstellung des zumindest einen Laschenabschnitts als Verbindungselement zum Befestigen des Einlageblatts in einem Buchblock oder buchartigen Dokument dar.

Nach einer bevorzugten Ausgestaltung des Verfahrens sind mehrere Laschenabschnitte entlang einer Längskante der Datenseite ausgebildet, deren Länge längs zur Längskante der Datenseite gleich oder voneinander abweichend oder teils gleich oder voneinander abweichend ausgebildet sind. Dadurch wird jedem Laschenabschnitt ein bestimmtes Maß bezüglich dessen Länge zugeordnet, so dass dadurch eine Art Personalisierung über die Laschenlänge der Laschenabschnitte ermöglicht ist, wodurch die Manipulation erschwert wird.

Des Weiteren weisen die zwischen den Laschenabschnitten gebildeten Ausstanzungen bevorzugt gleiche oder verschiedene Längen oder eine Kombination hiervon auf. Dadurch kann wiederum ein spezifisches Muster für jedes Einlageblatt zur Aneinanderreihung selbst bei gleich großen Laschenabschnitten ermöglicht sein.

Die Ränder der Laschenabschnitte erstrecken sich bevorzugt rechtwinklig zum Falzbereich beziehungsweise zur Längskante der Datenseite. Dies ermöglicht einen einfachen Stanzprozess. Alternativ kann vorgesehen sein, dass zum freien Ende des Laschenabschnitts hinweisend die Ränder aufeinander zu gerichtet verlaufen. Dadurch wird beim Eindringen der Laschenabschnitte in korrespondierende Öffnungen der Innenseite und/oder des Bucheinbandes ein leichtes Einfädeln und Hindurchführen ermöglicht, wobei mit zunehmendem Einführen und Hindurchführen der Laschenabschnitte durch die Durchbrechungen der Innenseite und/oder Ausnehmungen im Bucheinband eine Zentrierung des Einlageblattes zur Innenseite und/oder zum Bucheinband erfolgt.

Bevorzugt ist diese zumindest eine Schicht oder die zumindest eine weitere Schicht des Einlageblattes aus einem thermoplastischen Werkstoff, insbesondere aus PE (Polyethylen), PC (Polykarbonat), Pl (Polyimid), PA (Polyamid), PET (Polyethylenterephthalat) oder einer Mischung davon hergestellt. Insbesondere kann das Einlageblatt einen monolithischen Aufbau aufweisen, wobei bevorzugt PC für die Herstellung und den Aufbau der Datenseite, zumindest für die äußeren Schichten, verwendet wird, wobei eine Schicht sich über die Datenseite hinaus erstreckt und die Lasche bildet. Die zumindest eine Schicht oder die zumindest eine weitere Schicht des Einlageblattes kann aus einer oder mehreren Einzellagen bestehen, die durch Laminieren, Verkleben oder Verschweißen mit einander verbunden sind. Des Weiteren kann die zumindest eine erste Schicht oder die zumindest eine weitere Schicht des Einlageblattes aus einem Textil, Gewebe, Vlies, Filz, Papier, aus mit Kunststoff getränkten Papier oder einem imprägnierten Papier oder dergleichen bestehen. Des Weiteren kann bevorzugt vorgesehen sein, dass die einzelnen Materialien für einen spezifischen Schichtaufbau miteinander kombiniert werden können. Beispielsweise kann die zumindest eine erste Schicht aus einem Papier, mit Kunststoff getränkten oder einem imprägnierten Papier bestehen und die darauf aufgebrachte zumindest eine weitere Schicht, welche insbesondere die Datenseite bildet, beispielsweise aus Polycarbonat bestehen.

Des Weiteren ist bevorzugt vorgesehen, dass die Laschenabschnitte in der Breite gleich ausgebildet sind. Die Breite der Laschenabschnitte ist durch einen Abstand ausgehend von der Längsseite der Datenseite bis zum freien Ende des Laschenabschnittes gebildet. Dadurch kann eine gleichmäßige Anbindung der Laschenabschnitte des Einlageblattes am Verschlusselement erfolgen.

Die der Erfindung zugrundeliegende Aufgabe wird des Weiteren durch ein Verfahren zum Herstellen eines Buchblocks gemäß den Merkmalen des Anspruchs 7, insbesondere für ein buchartiges Dokument, gelöst, bei dem zumindest eine Innenseite, insbesondere als Doppelseite, bereitgestellt wird und entlang eines Falzbereiches der zumindest einen Innenseite eine zu dem Laschenabschnitt korrespondierende Durchbrechung eingebracht wird, welche in der Länge und dem Abstand zueinander zur Stirnseite der Datenseite abgestimmt sind, so dass nach dem Einbringen der zumindest einen Durchbrechung der zumindest eine Laschenabschnitt des Einlageblattes durch die Durchbrechung der Innenseite hindurchgeführt wird und darauf folgend der Laschenabschnitt umgebogen und zur Anlage an der äußeren Fläche der äußeren Innenseite gebracht und damit fest verbunden wird oder an dem frei gegenüber dem Falzbereich der äußeren Innenseite hervorstehenden Laschenabschnitt ein Verschlusselement befestigt wird, um den Laschenabschnitt zum Falzbereich der zumindest einen Innenseite zu sichern. Dieses Herstellungsverfahren ermöglicht insbesondere, dass gleiche Materialien, zumindest die Lasche des Einlageblatts und des Verschlusselements, verwendet werden können und ein Wechsel nicht erforderlich ist, der zu hohen Herstellkosten führt. Insbesondere bei einer Verwendung von einem gleichen Material für den Laschenabschnitt und das Verschlusselement kann eine monolithische Verbindung geschaffen werden.

Die der Erfindung zugrundeliegende Aufgabe wird des Weiteren durch ein Verfahren zur Herstellung eines buchartigen Dokumentes gemäß den Merkmalen des Anspruchs 8 gelöst, das aus einem Einlageblatt, zumindest einer Innenseite und einem Bucheinband besteht, bei dem ein Einlageblatt mit zumindest einem Laschenabschnitt bereitgestellt wird, bei dem im Falzbereich der zumindest einen Innenseite zumindest eine Durchbrechung eingebracht wird, die in der Länge und der Lage dem zumindest einen Laschenabschnitt zur Stirnseite der Datenseite entspricht, bei dem im Falzbereich des Bucheinbandes zumindest eine Ausnehmung eingebracht wird, die in der Länge und der Lage dem zumindest einen Laschenabschnitt zur Stirnseite der Datenseite entspricht, bei dem der zumindest eine Laschenabschnitt des Einlageblattes durch die korrespondierende Durchbrechung und Ausnehmung hindurchgeführt wird und bei dem an dem zumindest einen aus der Ausnehmung des Bucheinbandes herausragenden Laschenabschnitt ein Verschlusselement angebracht und die zumindest eine Innenseite und das Einlageblatt zum Bucheinband fixiert wird. Dadurch kann aufgrund von einfachen und somit kostengünstigen Prozessschritten ein buchartiges Wertdokument hergestellt werden, welches nähfadenlos ist und vorzugsweise darüber hinaus den Vorteil aufweist, dass es sich leicht öffnen und schließen lässt, ohne dass es sich selbstständig zuschlägt. Darüber hinaus kann das Material zur Bildung der Datenseite gleichzeitig als Laschenmaterial zum Einbinden des Einlageblattes in ein buchartiges Dokument dienen, da eine nähfadenlose Anordnung vorgesehen ist.

Bevorzugt wird das Verschlusselement mit dem zumindest einen Laschenelement verschweißt, verklebt, laminiert, thermisch verformt, durch Lösungsmittel verbunden oder durch Spritzgießen angeformt. Beim Verschweißen kann beispielsweise ein Thermo-Bonding oder ein Ultraschallschweißen möglich sein. Beim Verkleben kann eine ein- oder mehrkomponentige Klebung, ein Heißkleber oder dergleichen eingesetzt werden. Bei thermischer Verformung kann ein temperiertes Presswerkzeug eingesetzt werden. Des Weiteren kann durch den Einsatz von einem Lösemittel ein Weichmacher auf das bandförmige Verschlusselement und/oder den Laschenabschnitt aufgetragen werden, um diese anschließend miteinander zu verbinden. Ebenso kann beim Spritzgießen eine einheitliche stoffschlüssige Verbindung der Laschenabschnitte mit dem spritzgegossenen Verschlusselement geschaffen werden. Zur Unterstützung einer stoffschlüssigen Verbindung zwischen dem Verschlusselement und dem zumindest einen Laschenabschnitt kann der zumindest eine Laschenabschnitt und das Verschlusselement strukturiert sein und/oder Lochungen aufweisen.

Des Weiteren werden bevorzugt nach dem Verbinden des Verschlusselementes mit dem zumindest einen Laschenabschnitt der Bucheinband und die zumindest eine innenliegende Seite und das Einlageblatt auf ein Endformat gestanzt. Bevorzugt wird im Falle von zumindest einem Laschenabschnitt, der über das Verschlusselement hinaussteht, auch dieser abgeschnitten. Dadurch kann nach dem Anbringen des Verschlussstückes ein letzter Fertigungsschritt für die Fertigstellung des buchartigen Dokumentes erfolgen.

Die der Erfindung zugrundeliegende Aufgabe wird des Weiteren durch ein Verfahren zur Herstellung eines buchartigen Dokumentes gemäß den Merkmalen des Anspruchs 11 gelöst, das aus einem Einlageblatt, zumindest einer Innenseite und einem Bucheinband besteht, bei dem ein Einlageblatt mit zumindest einem Laschenabschnitt bereitgestellt wird, bei dem im Falzbereich der zumindest einen Innenseite zumindest eine Durchbrechung eingebracht wird, die in der Länge und der Lage dem zumindest einen Laschenabschnitt zur Stirnseite der Datenseite entspricht, bei dem im Falzbereich des Bucheinbandes zumindest eine Ausnehmung eingebracht wird, die in der Länge und der Lage dem zumindest einen Laschenabschnitt zur Stirnseite der Datenseite entspricht, bei dem der zumindest eine Laschenabschnitt des Einlageblattes durch die korrespondierende Durchbrechung und Ausnehmung hindurchgeführt wird und bei dem an dem zumindest einen aus der Ausnehmung des Bucheinbandes herausragenden Laschenabschnitt ein Verschlusselement angebracht und die zumindest eine Innenseite und das Einlageblatt zum Bucheinband fixiert wird. Dadurch kann aufgrund von einfachen und somit kostengünstigen Prozessschritten ein buchartiges Wertdokument hergestellt werden, welches nähfadenlos ist und vorzugsweise darüber hinaus den Vorteil aufweist, dass es sich leicht öffnen und schließen lässt, ohne dass es sich selbstständig zuschlägt. Darüber hinaus kann das Material zur Bildung der Datenseite gleichzeitig als Laschenmaterial zum Einbinden des Einlageblattes in ein buchartiges Dokument dienen, da eine nähfadenlose Anordnung vorgesehen ist.

Diese Aufgabe wird durch ein Einlageblatt gemäß den Merkmalen des Anspruchs 12 gelöst, welches zumindest eine Schicht aus einem thermoplastischen Werkstoff mit einer Datenseite und einer daran angeordneten Lasche aufweist, welche sich längs einer Längsseite der Datenseite erstreckt und an die Datenseite angrenzend einen Falzbereich bildet, wobei die Datenseite und die Lasche aus der zumindest einen Schicht gebildet sind oder die Lasche als weitere Schicht ausgebildet ist, die an der zumindest ersten Schicht vorgesehen ist, und die Lasche zumindest eine randoffene Ausstanzung aufweist, welche sich vom freien Ende einer Längskante der Lasche bis zur Datenseite erstreckt und die Lasche in wenigstens zwei Laschenabschnitte unterteilt und die Lasche einen Laschenabschnitt umfasst, der in der Längen gegenüber der Längskante der Datenseite verkürzt ausgebildet ist. Dieser zumindest eine Laschenabschnitt, der sich an die eine Längskante der Datenseite anschließt, stellt das Verbindungselement dar, um das Einlageblatt mit zumindest einer Innenseite zu einem Buchblock zu verbinden oder das Einlageblatt und zumindest eine Innenseite mit einem Bucheinband zu einem buchartigen Dokument zu verbinden, ohne dass ein Nähfaden erforderlich ist.

Die der Erfindung zugrundeliegende Aufgabe wird des Weiteren durch einen Buchblock gemäß den Merkmalen des Anspruchs 13 gelöst, der aus einem Einlageblatt mit zumindest einem Laschenabschnitt und zumindest einer Innenseite besteht, wobei die Innenseiten insbesondere als Doppelseite ausgebildet sind, die entlang einem Falzbereich gefalten sind. Entlang des Falzbereichs ist zumindest eine längliche Durchbrechung eingebracht, die in der Länge und im Abstand zur Stirnseite der Datenseite oder dem benachbarten Laschenabschnitt entspricht, so dass der zumindest eine Laschenabschnitt durch die korrespondierende Durchbrechung hindurchgeführt ist, um das Einlageblatt zur Innenseite zu positionieren, wobei der zumindest eine frei aus der Durchbrechung der äußeren Innenseite herausragende Laschenabschnitt mit einer äußeren Fläche der Innenseite fest verbunden ist oder einer äußeren Fläche eines die zumindest eine Innenseite umgebenden Vorsatzes oder mit einem Verschlusselement zu der Innenseite fixiert ist. Dadurch kann ein Buchblock mit einem Einlageblatt und zumindest einer Innenseite geschaffen werden, welches nähfadenlos hergestellt ist. Der Buchblock kann auch noch den Vorsatz umfassen. Die Verbindung zwischen dem Einlageblatt und den Innenseiten und/oder Vorsatz bildet der zumindest eine Laschenabschnitt, da dieser durch Durchbrechungen der zumindest einen Innenseite hindurchgeführt und dann an einer äußeren Fläche der äußersten Lage der Innenseite oder des Vorsatzes fest angebunden ist. Alternativ kann die Fixierung des zumindest einen Laschenabschnitts zur äußeren Fläche der äußersten Lage der Innenseite oder des Vorsatzes durch das Verschlusselement erfolgen, indem dieses Verschlusselement ein Herausziehen oder Herausführen des zumindest einen Laschenabschnitts von dem Einlageblatt aus der Durchbrechung an der Innenseite verhindert. Zwischen dem Verschlusselement und der äußersten Innenseite oder des Vorsatzes ist durch den zumindest einen hindurchgeführten Laschenabschnitt eine Art Gelenk geschaffen, so dass das Verschlusselement sich auch an eine äußere Fläche der äußersten Innenseite anlegen kann. Dadurch können die Innenseiten in einfacher Weise aufgeschlagen werden, ohne dass ein selbständiges Schließen der Innenseite erfolgt.

Bevorzugt ist der zumindest eine durch die Durchbrechung der Innenseite hindurch geführte und frei hervorstehende Laschenabschnitt an der äußeren Fläche der Innenseite durch Verkleben, Verschweißen, Verschmelzen verbunden. Dadurch können in einfacher Weise eine Fixierung und eine Bildung des Buchblocks aus der zumindest einen Innenseite und des Einlageblattes erfolgen. Alternativ kann der zumindest eine Laschenabschnitt mit dem Verschlusselement durch Laminieren, Verkleben, Verschweißen, Spritzgießen, thermischen Verformen oder durch thermische Lösungsmittel verbunden sein. In Abhängigkeit der weiteren Verwendung eines solchen Buchblocks kann eine entsprechende Auswahl des Verschlusselementes und Anbindung an den zumindest einen Laschenabschnitt erfolgen.

Die der Erfindung zugrundeliegende Aufgabe wird des Weiteren durch ein buchartiges Dokument gemäß den Merkmalen des Anspruchs 15 mit einem Bucheinband mit zumindest einer Innenseite, die vorzugsweise als Doppelseite ausgebildet ist, und mit einem Einlageblatt gelöst, wobei das Einlageblatt, die zumindest eine Innenseite und der Bucheinband durch den zumindest einen am Einlageblatt angeordneten Laschenabschnitt miteinander verbunden sind. Dabei ist der zumindest eine Laschenabschnitt des Einlageblattes durch eine korrespondierende Durchbrechung im Falzbereich der zumindest einen Innenseite und durch eine weitere korrespondierende Ausnehmung im Bucheinband hindurchgeführt und der zumindest eine Laschenabschnitt mit dem Verschlusselement außerhalb des Bucheinbandes verbunden. Durch den zumindest einen Laschenabschnitt, der am Einlage¬blatt ausgebildet ist und als eine Art Schwert wirkt, welches die Durchbrechung der zumindest einen Innenseite und die Ausnehmung des Bucheinbandes hindurchgeführt ist, kann nach dem Anbringen des Verschlusselementes durch den Laschenabschnitt eine scharnierartige Verbindung zwischen dem Verschlusselement und dem Bucheinband geschaffen werden, so dass ein leichtes Öffnen und Schließen ermöglicht wird. Gleichzeitig können die zumindest eine Innenseite und der Bucheinband leicht aufgeschlagen werden, ohne sich selbständig zu schließen und danach fest aneinanderliegend angeordnet werden.

Bevorzugt ist das Verschlusselement bandförmig ausgebildet und erstreckt sich entlang dem Falzbereich des Bucheinbandes. Dadurch kann bei der Ausbildung von nur einem Laschenabschnitt eine gleichmäßige Sicherung des Laschenabschnitts entlang dem Falzbereich ermöglicht sein. Beim Vorhandensein von mehreren Laschenabschnitten können diese gemeinsam durch das bandförmige Verschlusselement gehalten werden. Das Verschlusselement kann auch als ein Klammer- oder ein geschlitzter Rundstab ausgebildet sein.

Des Weiteren ist bevorzugt vorgesehen, dass das Verschlusselement aus einem thermoplastischen Kunststoff besteht und insbesondere aus der Gruppe bestehend aus PC (Polycarbonat), PET (Polyethylenterephthalat), sowie dessen Modifikationen, insbesondere PET-G und PET-F, Polyacrylate, insbesondere PMMA (Polymethylmetacrylat), ABS (Acrylnitril-Butadien-Styrol), PE (Polyethylen), PP (Polypropylen), Pl (Polyimid oder Poly-trans-Isopren), PVC (Polyvinylchlorid) und Copolymere, sowie Blockcopolymere, solche Polymere sowie koextrudierte Materialien aus diesen Polymeren.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
Figur 1 eine schematische Seitenansicht eines buchartigen Wertdokuments,
Figur 2 eine schematische Schnittansicht des buchartigen Wertdokumentes gemäß Figur 1 entlang der Linie II-II,
Figur 3 eine schematische Seitenansicht eines aufgeschlagenen buchartigen Dokuments gemäß Figur 1,
Figur 4 eine schematische Ansicht auf ein Einlageblatt,
Figur 5 eine schematische Schnittansicht des Einlageblattes gemäß Figur 4 entlang der Linie V-V in Figur 1,
Figur 6 eine schematische Ansicht auf eine aufgeschlagene Innenseite,
Figur 7 eine schematische Seitenansicht von mehreren Innenseiten und einem Einlageblatt gemäß Figur 4 in einem Zwischenschritt während der Herstellung eines Buchblocks,
Figur 8 eine schematische Ansicht einer ersten Ausführungsform eines Buchblocks,
Figur 9 eine schematische Ansicht einer weiteren Ausführungsform des Buchblocks zu Figur 8,
Figur 10 eine schematische Seitenansicht einer alternativen Ausführungsform eines Buchblocks zu Figur 8 und
Figur 11 eine schematische Seitenansicht einer alternativen Ausführungsform zu Figur 2.

In Figur 1 ist eine schematische Seitenansicht auf ein buchartiges Dokument 11 dargestellt, Figur 2 ist eine schematische Schnittansicht entlang der Linie II-II in Figur 1, und Figur 3 zeigt das buchartige Dokument 11 gemäß Figur 1 in einer aufgeschlagenen Position.

Bei diesem buchartigen Dokument 11 kann es sich beispielsweise um ein Identifikationsdokument handeln, wie beispielsweise einen Reisepass. Dieses Dokument 11 umfasst einen Bucheinband 12. Der Bucheinband 12 nimmt zumindest eine Innenseite 14 auf, welche bevorzugt als Doppelseite ausgebildet ist. Ergänzend nimmt der Bucheinband 12 ein Einlageblatt 15 auf, welches eine Datenseite 17 umfasst. Diese Datenseite 17 kann, wie dies in Figur 4 dargestellt ist, beispielsweise gemäß dem ICAO-Standard ausgebildet sein und ein Bild 19 des Dokumenteninhabers, eine OCR-lesbare ICAO-Zone 21 sowie weitere Personalisierdaten 22 umfassen. Die Personalisierdaten 22 sind innerhalb der Datenseite 17 vorgesehen. Diese Datenseite 17 weist eine Lasche 23 mit zumindest einem Laschenabschnitt 24 auf, durch welchen das Einlageblatt 15 und die zumindest eine Innenseite 14 zum Bucheinband 12 zur Bildung des buchartigen Dokumentes 11 fixiert sind.

In Figur 5 ist schematisch eine Schnittansicht entlang der Line IV-IV in Figur 4 dargestellt. Die Datenseite 12 umfasst zumindest eine erste Schicht 26, die beispielsweise ein Rückseitenheft bildet, sowie eine zweite Schicht 27, welche beispielsweise ein Vorderseitenheft bilden kann. Dazwischenliegend kann eine weitere Schicht 28 vorgesehen sein, welche beispielsweise die Personalisierdaten 22 und das Bild 19 aufnimmt. Des Weiteren kann zwischen der ersten und zweiten Schicht 26, 27 auch ein nicht näher dargestelltes Transponder-Modul vorgesehen sein, welches aus einem IC-Chip sowie einer Antenne besteht. Darüber hinaus können weitere elektronische oder sonstige Sicherheitselemente, insbesondere die fraktiven Sicherheitselemente, in die weitere Schicht 28 oder zwischen die Schichten 26, 27 eingebracht sein. Die Datenseite 17 weist bevorzugt einen geschlossenen umlaufenden Rand auf, der vorzugsweise durch Laminieren, Verschmelzen, Verschweißen oder dergleichen hergestellt ist.

Im Hinblick auf einen möglichen Aufbau eines solchen Einlageblattes wird auch vollumfänglich auf die DE 10 213 103 353 A und/oder die DE 10 2009 010 800 B3 Bezug genommen.

Bevorzugt ist vorgesehen, dass sich beispielsweise die erste Schicht 26 über die Datenseite 17 hinaus erstreckt und die Lasche 23 ausbildet. Alternativ kann die Lasche 23 durch eine separate Schicht ausgebildet sein, welche zwischen die erste und zweite Schicht 26, 27 oder auf die erste oder zweite Schicht 26, 27 zumindest teilweise überlappend oder vollständig entlang dieser Schichten 26, 27 erstreckend aufgebracht ist.

Diese erste Schicht 26 kann beispielsweise aus einer Lage bestehen, wie beispielsweise aus Polycarbonat, und eine Dicke aufweisen, dass die Lasche 23 und die daran angebundene Datenseite 17 steif ausgebildet sind. Auch können mehrere Lagen eine erste Schicht 26 bilden bei der die Lasche 23 steif ausgebildet ist. Es kann auch vorgesehen sein, dass die erste Schicht 26 aus ein oder mehreren Lagen besteht, wobei die Lasche 23 flexibel ist und beispielsweise gegenüber der Längskante 29 der Datenseite 17 abgewinkelt oder gebogen werden kann.

Entlang einer Längskante 29 der Datenseite 17 erstreckt sich ein Falzbereich 31, der schmaler als die Lasche 23 oder gleich breit ausgebildet ist. Von einer Längskante 29 der Datenseite 17 aus erstreckend sind Laschenabschnitte 24 gebildet, welche beispielsweise aus einem durchgehenden, die Laschen 23 bildenden Abschnitt der Schicht 26 durch randoffene Ausnehmungen 32 gebildet ist. Die gestrichelte Linie stellt die Ausgangssituation und das Vorhandensein der Schicht 26 dar, bevor mit einem Stanz- oder Schneidwerkzeug die randoffenen Ausnehmungen 32 eingebracht sind.

Bevorzugt ist vorgesehen, dass in jedem Laschenabschnitt 24 die Länge 24a entlang der Längskante 29 der Datenseite 17 voneinander abweicht. Ergänzend ist vorteilhafterweise vorgesehen, dass auch die randoffenen Ausnehmungen 32 in der Länge bzw. der Abstand zwischen den Laschenabschnitten 24 abweichend zueinander ausgebildet sind. Die Laschenabschnitte 24 erstrecken sich bevorzugt alle im gleichen Maße von einem freien Ende 34 des jeweiligen Laschenabschnittes 24 bis zur Längskante 29 der Datenseite 17. Dieses Maß bildet die Breite 23a des Laschenabschnitts 24. Durch die randoffenen Ausnehmungen 32 wird eine vollständige Unterbrechung entlang des Falzbereiches 31 erzielt.

Gemäß einer alternativen Ausführungsform kann nur ein Laschenabschnitt 24 vorgesehen sein, der beispielsweise zu einer Stirnseite 36 der Datenseite 17 bündig und zur gegenüberliegenden Stirnseite 37 mit einem Rücksprung 35 versehen ist oder der Rücksprung 35 auch vertauscht vorgesehen ist. Ebenso kann die Länge 24a des Laschenabschnitts 24 gegenüber der Stirnseite 36 und 37 der Datenseite 17 beidseitig eingerückt beziehungsweise mit einem Rücksprung 35 ausgebildet sein, das heißt, dass der Laschenabschnitt 24 in seiner Länge 24a gegenüber der Längskante 29 der Datenseite 17 verkürzt ist.

Durch die Abfolge der Laschenabschnitte 24 bezüglich deren Länge 24a und der Länge der randoffenen Ausnehmungen 32, die in spezifischer Weise ausgewählt und einander zugeordnet werden können, kann ein Sicherheitselement geschaffen werden.

In Figur 6 ist eine schematische Ansicht auf die Innenseite 14 in aufgeklappter Form dargestellt. Entlang des Falzbereiches 31 sind Durchbrechungen 41 eingebracht, die bezüglich deren Länge und des Abstandes auf die an dem Einlageblatt 15 vorgesehenen Laschenabschnitte 24 angepasst sind. Diese Durchbrechungen 41 werden mit einem Stanz- oder Schneidwerkzeug eingebracht, insbesondere mit einem Laserschneidstrahl, wodurch eine präzise Ausrichtung der Durchbrechungen zur Innenseite und somit ein Ausrichten des Einlageblattes 15 zu der Innenseite 14 ermöglicht ist. Die Durchbrechungen 41 sind vorteilhafterweise nur geringfügig größer als die Länge und Dicke der Laschenabschnitte 24.

In Figur 7 ist eine schematische Seitenansicht dargestellt, bei der beispielsweise drei Innenseiten durch die Laschenabschnitte 24 zum Einlageblatt 15 positioniert und aufgenommen werden. Dabei durchdringen die Laschenabschnitte 24 die Durchbrechungen 41 der Innenseiten 14 und nehmen diese auf. Die innerste Innenseite 14 liegt dabei an der Längskante 29 der Datenseite 17 an. Anders ausgedrückt, die Einsteckbewegung der Laschenabschnitte 24 des Einlageblattes 15 ist durch die Längskante 29 begrenzt.

Zur Fertigstellung eines Buchblocks 45 kann beispielsweise gemäß Figur 8 der gegenüber der Innenseite 14 überstehende Bereich der Laschenabschnitte 24 umgebogen und an einer äußeren Fläche 43 einer äußeren Innenseite 14 befestigt sein. Die Innenseiten 14 bestehen zumeist aus Papier, so dass eine Verklebung zum Einsatz kommen kann. Sofern die Innenseite 14 eine äußere Schicht aus Kunststoff aufweist, können die bevorzugt aus thermoplastischem Kunststoff bestehenden Laschenabschnitte 24 auch verklebt, verschweißt oder verschmolzen oder dergleichen werden.

Diese schematische Seitenansicht zeigt einen Buchblock 45, der in einen Bucheinband eingebracht werden kann, um ein buchartiges Dokument 11 zu bilden.

Die in Figur 9 dargestellte alternative Ausführungsform des Buchblocks 45 unterscheidet sich zur Ausführungsform gemäß Figur 8 dahingehend, dass die Innenseite 14 von einem Vorsatz 52 umgeben sind. Der zumindest eine Laschenabschnitt 24 des Einlageblattes 15 ist bevorzugt an einer äußeren Fläche 43 des Vorsatzes 52 fixiert. Zum Einbringen eines solchen Buchblockes in einen Bucheinband wird die äußere Fläche 43 des Vorsatzes 52 mit einer Innenseite des Bucheinbandes 12 verklebt wird, um dadurch den Buchblock 45 in den Bucheinband 12 einzubinden und ein buchartiges Dokument 11 zu bilden.

Bei der in Figur 9 dargestellten alternativen Ausführungsform kann auch vorgesehen sein, dass ein Teil der Laschenabschnitte 24 an der äußeren Fläche 43 der äußersten Innenseite 14 und ein weiterer Teil der Laschenabschnitte 24 an der äußeren Fläche 43 des Vorsatzes 52 fixiert ist.

In Figur 10 ist eine alternative Ausführungsform eines Buchblocks 45 zu Figur 8 dargestellt. Bei dieser Ausführungsform ist vorgesehen, dass die über die äußere Innenseite 14 nach außen vorstehenden Laschenabschnitte 24 durch ein Verschlusselement 47 fixiert werden und dadurch ein Herauslösen des Einlageblattes 15 gegenüber den Innenseiten 14 verhindert ist. Das Verschlusselement 47 ist beispielsweise als streifenförmiges Band ausgebildet, wobei nur ein Band an einer Außenseite der Laschenabschnitte 24 angreifen kann. Ebenso können zwei einander gegenüberliegende Bänder vorgesehen sein, so dass die Laschenabschnitte 24 dazwischenliegend angeordnet sind. Das bandförmige Verschlusselement 47 besteht bevorzugt aus einem thermoplastischen Werkstoff, welcher dem der Laschenabschnitte 24 entspricht oder sehr ähnlich ist. Dadurch kann durch Laminieren, Schweißen, Aufbringen von Lösemittel oder thermisches Verformen vorteilhafterweise eine monolithische Verbindung geschaffen werden, um das Einlageblatt 15 und die Innenseite 14 zueinander zu sichern. Dadurch wird ein nähfadenloser Buchblock 45 geschaffen.

Das Verschlusselement 47 erstreckt sich vorteilhaferweise über die gesamte Länge der Längskante 29 des Einlageblatts 15. Zwischen dem Verschlusselement 47 und dem Falzbereich 31 der Innenseite 14 verbleiben stegartig die Laschenabschnitte 24 und bilden dadurch eine gelenk- oder scharnierartige Anordnung 48, so dass das Verschlusselement 47 auch seitlich gegenüber den Innenseiten 14 abgeklappt werden kann.

Nach dem Anbringen des Verschlusselementes 47 kann der Buchblock 45 auf ein Endformat gestanzt werden, und dieses Endformat ist durch die Strichlinien dargestellt. Gleichzeitig oder darauf folgend können auch die über das Verschlusselement 47 hinausstehenden Bereiche der Laschenabschnitte 24 abgeschnitten werden.

Die in den Figuren 7 und 10 beschriebene Anordnung des Einlageblattes 15 mit dem zumindest einen Laschenabschnitt 24 und dem daran angeordneten Verschlusselement 47 gilt analog für den Aufbau des buchartigen Dokumentes 11 gemäß den Figuren 1 bis 3. Dieser Aufbau unterscheidet sich noch dadurch, dass der Bucheinband 12 Ausnehmungen 49 umfasst, welche den Durchbrechungen 47 der Innenseite 14 entsprechen, so dass in einem ersten Schritt zum Zusammenführen des Einlageblatts 15, der Innenseite 17 und des Bucheinbandes 12, vorzugsweise die zumindest eine Durchbrechung 41 und die zumindest eine Ausnehmung 49 deckungsgleich übereinander gebracht werden, so dass der zumindest eine Laschenabschnitt 24 des Einlageblattes 15 hindurchführbar ist. Dadurch werden die Innenseiten 17 und der Bucheinband 12 zueinander und zum Einlageblatt 15 über den oder die Laschenabschnitte 24 ausgerichtet und positioniert. Darauf folgend wird das Verschlusselement 47 angebracht. Auch bei dieser Ausführungsform wird wie beim Buchblock 45 gemäß Figur 9 eine scharnierartige Anordnung 48 gebildet.

Bei der in Figur 2 dargestellten Schnittansicht ist beispielsweise das Verschlusselement 47 abweichend zu dem in Figur 10 durch Spritzgießen hergestellt und bindet die überstehenden Bereiche der Laschenabschnitte teilweise ein. Darüber hinaus werden die Bereiche, wie dies strichliniert dargestellt ist, nach dem Anbringen des Verschlusselementes 47 abgeschnitten.

Bei dem in den Figuren 1 und 2 dargestellten buchartigen Dokument 11 kann das Verschlusselement 47 auch aus einem oder zwei streifenförmigen Schichten, insbesondere PC-Schichten, gebildet werden, welche mit den Laschenabschnitten 24 durch Verkleben, Verschweißen, Verschmelzen oder dergleichen miteinander verbunden sein können.

Bei der in Figur 2 dargestellten Ausführungsform ist bevorzugt vorgesehen, dass das buchartige Dokument einen symmetrischen Aufbau hat, wobei das Einlageblatt 12 in der Mitte angeordnet ist sowie links und rechts davon die gleiche Anzahl der Doppelseiten der Innenseiten 14 vorgesehen sind.

In Figur 11 ist eine alternative Ausführungsform eines buchartigen Dokumentes 11 zu Figur 2 im Schnitt dargestellt. Bei dieser Ausführungsform sind die Innenseiten 14 miteinander vernäht, um einen Buchblock 45 zu bilden. In einer äußersten Innenseite 14 ist benachbart zur Naht 51 die zumindest eine Durchbrechung 41 eingebracht, um das Einlageblatt 15 einzubringen, wobei das Einlageblatt 15 mit dem zumindest einen Laschenabschnitt 24 sowohl die zumindest eine Durchbrechung 41 der Innenseite 14 und die zumindest eine Ausnehmung 49 des Bucheinbandes 12 durchdringt, so dass außerhalb des Bucheinbandes 14 das Verschlusselement 47 wiederum anbringbar ist. Bei dieser Ausführungsform werden bevorzugt die äußeren Flächen 43 der äußersten Innenseite 14 mit dem Bucheinband 12 verklebt und bilden den Vorsatz 52.

### Bezugszahlenliste

| | | | |
|---|---|---|---|
| 11. | Buchartiges Dokument | 31. | Falzbereich |
| 12. | Bucheinband | 32. | Randoffene Ausnehmung |
| 14. | Innenseite | 34. | Freies Ende von 23 |
| 15. | Einlageblatt | 35. | Rücksprung |
| 17. | Datenseite | 36. | Stirnseite von 17 |
| 19. | Bild | 37. | Stirnseite von 17 |
| 21. | ICAO-Zone | 41. | Durchbrechung |
| 22. | Personalisierdaten | 43. | Äußere Fläche von 14 |
| 23. | Lasche | 45. | Buchblock |
| 23a. | Breite des Laschenabschnitts | 47. | Verschlusselement |
| 24. | Laschenabschnitt | 48. | Scharnierartige Anordnung |
| 24a. | Länge des Laschenabschnitts | 49. | Ausnehmung |
| 26. | Erste Schicht | 51. | Naht |
| 27. | Zweite Schicht | 52. | Vorsatz |
| 28. | Weitere Schicht | | |
| 29. | Längskante von 17 | | |

## Patentansprüche

1. Verfahren zur Herstellung eines Einlageblattes (15) für ein buchartiges Dokument (11), bei dem zumindest eine erste Schicht (26, 27) aus thermoplastischem Werkstoff zur Bildung einer Datenseite (17) mit einer daran angeordneten Lasche (23) bereitgestellt wird, welche sich längs einer Längskante (29) der Datenseite (17) erstreckt und an die Datenseite (17) angrenzt und einen Falzbereich (31) bildet,
- bei dem die zumindest eine erste Schicht (26) oder zumindest eine weitere, an die erste Schicht (26) angrenzende Schicht (27) sowohl die Datenseite (17) als auch die eine Lasche (23) bildet,
- bei dem in die Lasche (23) zumindest eine randoffene Ausnehmung (32) eingebracht und zumindest zwei Laschenabschnitte (24) gebildet werden, wobei die Aussparung (32) sich von einem freien Ende (34) der Lasche (23) bis zur Längskante (29) der Datenseite (17) erstreckt und der Laschenabschnitt (24) in der Länge gegenüber der Längskante (29) verkürzt ist und ein Falzbereich (31), der längs der Längskante (29) der Datenseite (17) verläuft, unterbrochen wird, **dadurch gekennzeichnet,**
- **dass** der verkürzte Laschenabschnitt (24) durch zumindest ein Rücksprung (35) gebildet wird, der zumindest an eine obere oder untere Stirnseite (36, 37) der Datenseite (17) oder an beide Stirnseiten (36, 37) der Datenseite angrenzt.

2. Verfahren nach Anspruch 1, **dadurch gekennzeichnet, dass** mehrere Laschenabschnitte (24) entlang der Längskante (29) der Datenseite (17) ausgebildet werden, deren Länge (24a) längs zur Längskante (29) der Datenseite (17) gleich oder voneinander abweichend ausgebildet ist.

3. Verfahren nach Anspruch 1, **dadurch gekennzeichnet, dass** die zwischen zumindest zwei Laschenabschnitten (24) gebildeten randoffenen Ausnehmungen (32) gleich oder verschieden in der Länge (24a) längs zur Längskante (29) der Datenseite (17) ausgebildet werden.

4. Verfahren nach Anspruch 1, **dadurch gekennzeichnet, dass** sich die den Laschenabschnitt (24) begrenzenden Ränder rechtwinklig zum Falzbereich (31) erstrecken oder zum freien Ende (34) des Laschenabschnitts (24) hinweisend aufeinander zu gerichtet verlaufen.

5. Verfahren nach Anspruch 1, **dadurch gekennzeichnet, dass** die zumindest eine erste Schicht (26) oder die zumindest eine weitere Schicht (27) aus einem thermoplastischen Werkstoff, insbesondere Polyethylen (PE), Polycarbonat (PC), Polyimid (PI), Polyamid (PA) oder Polyethylenterephthalat (PET) oder einer Mischung hiervon besteht oder aus einem Textil, Gewebe, Vlies, Filz, Papier, aus einem mit Kunststoff getränkten Papier oder imprägnierten Papier oder einer Mischung hiervon ausgebildet wird.

6. Verfahren nach Anspruch 1, **dadurch gekennzeichnet, dass** die Breite (23a) der Laschenabschnitte (24), welche durch einen Abstand zwischen der Längskante (29) der Datenseite (17) und dem freien Ende (34) des jeweiligen Laschenabschnitts (24) gebildet wird, bei allen Laschenabschnitten (24) gleich ist.

7. Verfahren zur Herstellung eines Buchblocks (45), insbesondere für ein buchartiges Dokument (11), mit einem Einlageblatt (15) hergestellt nach einem der Ansprüche 1 bis 6, bei dem zumindest eine Innenseite (14) bereitgestellt wird, bei dem entlang eines Falzbereichs (31) der Innenseite (14) zwischen den Doppelseiten zumindest eine Durchbrechung (41) eingebracht wird, welche in der Länge und im Abstand zur Stirnseite (36) der Datenseite (17) dem zumindest einen Laschenabschnitt (24) entspricht, bei dem der zumindest eine Laschenabschnitt (24) des Einlageblattes (15) durch die zumindest eine Durchbrechung (41) der zumindest einen Innenseite (14) hindurchgeführt wird und bei dem darauffolgend der über die äußere Innenseite (14) hinausstehende Bereich des Laschenabschnitts (24) umgebogen und an einer äußeren Fläche (43) einer äußeren Innenseite (14) oder an einer äußeren Fläche (43) eines die zumindest eine Innenseite (14) umgebenden Vorsatzes (52) fixiert wird oder an dem frei gegenüber der äußeren Innenseite (14) hervorstehenden, zumindest einen Laschenabschnitt (24) ein Verschlusselement (47) befestigt wird, welches den zumindest einen Laschenabschnitt (24) zum Falzbereich (31) sichert.

8. Verfahren zur Herstellung eines buchartigen Wertdokumentes (11), welches zumindest ein Einlageblatt (15), eine Innenseite (14) und einen Bucheinband (12) aufweist, bei dem ein Einlageblatt (15) hergestellt nach einem der Ansprüche 1 bis 6, bei dem zumindest ein Laschenabschnitt (24) bereitgestellt wird, bei dem im Falzbereich (31) der zumindest einen Innenseite (14) zumindest eine Durchbrechung (41) eingebracht wird, die in der Länge und dem Abstand zur Stirnseite (36) der Datenseite (17) dem zumindest einen Laschenabschnitt (24) des Einlageblattes (15) entspricht, bei dem im Falzbereich (31) des Bucheinbandes (12) zumindest eine Ausnehmung (49) eingebracht wird, die in der Länge und dem Abstand zur Stirnseite (36) der Datenseite (17) dem zumindest einen Laschenabschnitt (24) des Einlageblattes (15) entspricht, bei dem der zumindest eine Laschenabschnitt (24) des Einlageblattes (15) durch die korrespondierende Durchbrechung (41) und anschließend durch die korrespondierende Ausnehmung (49) hindurchgeführt wird, bei dem an dem zumindest einen aus der Ausnehmung (49) des Bucheinbandes (12) herausragenden Laschenabschnitt (24) ein Verschlusselement (47) angebracht und die zumindest eine Innenseite (14) und das Einlageblatt (15) zum Bucheinband (12) fixiert werden.

9. Verfahren nach Anspruch 8, **dadurch gekennzeichnet, dass** das Verschlusselement (47) mit dem zumindest einen Laschenabschnitt (24) verschweißt, verklebt, laminiert, thermisch verformt, durch Lösungsmittel verbunden oder durch Spritzgießen angeformt wird.

10. Verfahren nach Anspruch 8, **dadurch gekennzeichnet, dass** nach dem Verbinden des Verschlusselementes (47) mit dem zumindest einen Laschenabschnitt (24) der Bucheinband (12) und die zumindest eine innenliegende Innenseite (14) und das Einlageblatt (15) auf ein Endformat ausgestanzt werden und vorzugsweise der zumindest eine über das Verschlusselement (47) hinausstehende Laschenabschnitt (24) abgeschnitten und vorzugsweise mit dem Stanzschritt auf Endformat abgeschnitten wird.

11. Verfahren zur Herstellung eines buchartigen Wertdokumentes (11), welches zumindest ein Einlageblatt (15), eine Innenseite (14) und einen Bucheinband (12) aufweist, bei dem ein Buchblock (45) hergestellt nach Anspruch 7 in den Bucheinband (12) eingebunden wird, wobei eine äußere Fläche (43) der äußeren Innenseite (14) mit einer Innenseite des Bucheinbandes als Vorsatz (52) verklebt wird.

12. Einlageblatt für ein buchartiges Dokument (11) hergestellt nach einem der Ansprüche 1 bis 6, mit zumindest einer Schicht (26, 27) aus einem thermoplastischen Werkstoff, mit einer Datenseite (17) und einer daran angeordneten Lasche (23), welche sich längs einer Längskante (29) der Datenseite (17) erstreckt und an die Datenseite (17) angrenzt und einen Falzbereich (31) bildet und die zumindest eine erste Schicht (26) sowohl die Datenseite (17) als auch die Lasche (23) bildet oder zumindest eine weitere, an der ersten Schicht (26) angeordnete Schicht (27) sowohl die Datenseite (17) als auch die Lasche (23) bildet, und die Lasche (23) zumindest eine randoffene Ausnehmung (32) aufweist, welche sich vom freien Ende (34) der Lasche (23) bis zur Längskante (29) der Datenseite (17) erstreckt und die Lasche (23) entlang der Längskante (29) der Datenseite (17) gesehen in wenigstens zwei Laschenabschnitte (24) unterteilt ist, und der Laschenabschnitt (24) in der Länge (24a) gegenüber der Längskante (29) der Datenseite (17) verkürzt ist, **dadurch gekennzeichnet, dass** der verkürzte Laschenabschnitt (24) durch zumindest einen Rücksprung (35) gebildet ist, und der Rücksprung (35) an eine obere oder untere Stirnseite (36, 37) der Datenseite (17) oder an beide Stirnseiten (36, 37) der Datenseite (17) angrenzt.

13. Buchblock für ein buchartiges Dokument (11), **dadurch gekennzeichnet, dass** ein Einlageblatt (15) nach Anspruch 12 und zumindest eine Innenseite (14) vorgesehen ist, wobei die Innenseite (14) entlang eines Falzbereichs (31) gefalten ist und entlang des Falzbereichs (31) zumindest eine längliche Durchbrechung (41) aufweist, die in der Länge und im Abstand zur Stirnseite (36) der Datenseite (17) dem zumindest einen Laschenabschnitt (24) entspricht, so dass der zumindest eine Laschenabschnitt (24) zum Einbinden des Einlageblattes (15) zur Innenseite (14) durch die zumindest eine Durchbrechung (41) hindurchgeführt ist und der zumindest eine frei gegenüber der äußeren Innenseite (14) herausragende Laschenabschnitt (24) mit einer äußeren Fläche (43) der äußeren Innenseite (14) oder einer äußeren Fläche (43) eines die zumindest eine Innenseite (14) umgebenden Vorsatzes (52) fest verbunden ist oder mit einem Verschlusselement (47) zu der zumindest einen Innenseite (14) fixiert ist.

14. Buchblock nach Anspruch 13, **dadurch gekennzeichnet, dass** der zumindest eine Laschenabschnitt (24) an der äußeren Fläche (43) der Innenseite (14) durch Verkleben, Verscheißen, Verschmelzen verbunden ist oder mit dem Verschlusselement (47) durch Laminieren, Verkleben, Verschweißen, Spritzgießen, thermisches Verformen oder durch thermische Lösungsmittel verbunden ist und vorzugsweise das Verschlusselement (47) bandförmig ausgebildet ist und sich teilweise oder entlang des Falzbereiches (31) der Innenseite (14) erstreckt, und insbesondere den oder die Laschenabschnitte (24) gemeinsam aufnimmt.

15. Buchartiges Dokument , insbesondere Wert- oder Sicherheitsdokument, mit einem Bucheinband (12), mit zumindest einer Innenseite (14), und mit zumindest einem Einlageblatt (15), wobei das Einlageblatt (15) und die zumindest eine Innenseite (14) von dem Bucheinband (12) umgeben sind, **dadurch gekennzeichnet, dass** das Einlageblatt (15) nach Anspruch 12 vorgesehen ist, dessen zumindest einer Laschenabschnitt (24) in eine korrespondierende Durchbrechung (41) im Falzbereich (31) von der zumindest einen Innenseite (14) einsteckbar ist und durch eine weitere, im Bucheinband (12) korrespondierende Ausnehmung (49) hindurchgeführt ist und dass der zumindest eine, aus der Ausnehmung (49) des Bucheinbandes (12) herausragende Laschenabschnitt (24) des Einlageblattes (15) mit einem Verschlusselement (27) verbunden und fixiert ist.

16. Buchartiges Dokument nach Anspruch 15, **dadurch gekennzeichnet, dass** das Verschlusselement (47) bandförmig ausgebildet ist und sich entlang des Falzbereichs (31) des Bucheinbandes (12) erstreckt und den oder die Laschenabschnitte (24) gemeinsam aufnimmt, oder dass das Verschlusselement (47) durch eine Umspritzung des zumindest einen Laschenabschnitts (24) gebildet ist, oder dass das Verschlusselement (47) als eine an dem zumindest einen Laschenabschnitt (24) angreifende Klammer oder als ein geschlitzter Rundstab ausgebildet ist.

17. Buchartiges Dokument nach Anspruch 15, **dadurch gekennzeichnet, dass** das Verschlusselement (47) aus einem thermoplastischen Werkstoff besteht und vorzugsweise aus der Gruppe bestehend aus Polykarbonat, Polyethylenterephthalat sowie dessen Modifikationen, insbesondere PET-G und PET-F, Polyacrylate, insbesondere Polymethylmetacrylat, Acrylnitril-Butagen-Styrol, Polyethylen, Polypropylen, Polyimid, Polyvinylchlorid oder Copolymere sowie Block-Copolymere solcher Polymere sowie coextrudierte Materialien aus diesen Polymeren, besteht.

## Claims

1. A method of manufacturing an insert sheet (15) for a book-like document (11), in which at least a first layer (26, 27) of thermoplastic material is provided to form a data page (17) with a tab (23) arranged thereon, which extends along a longitudinal edge (29) of the data page (17) and adjoins the data page (17) and forms a folded region (31),
- in which the at least one first layer (26) or at least one further layer (27) adjacent to the first layer (26) forms both the data side (17) and the one tab (23),
- in which at least one open-edged recess (32) is introduced into the tab (23) and at least two tab sections (24) are formed, the recess (32) extending from a free end (34) of the tab (23) to the longitudinal edge (29) of the data side (17) and the tab section (24) being shortened in length relative to the longitudinal edge (29) and a folded region (31), which runs along the longitudinal edge (29) of the data side (17), being interrupted, **characterized in that**
- **in that** the shortened tab section (24) is formed by at least one recess (35) which adjoins at least one upper or lower end face (36, 37) of the data side (17) or both end faces (36, 37) of the data side.

2. Method according to claim 1, **characterized in that** a plurality of tab sections (24) are formed along the longitudinal edge (29) of the data side (17), the length (24a) of which tab sections (24) along the longitudinal edge (29) of the data side (17) is the same or differs from one another.

3. Method according to claim 1, **characterized in that** the edge-open recesses (32) formed between at least two tab sections (24) are formed to be the same or different in length (24a) along the longitudinal edge (29) of the data side (17).

4. Method according to claim 1, **characterized in that** the edges delimiting the tab section (24) extend at right angles to the folding region (31) or run towards the free end (34) of the tab section (24), pointing towards one another.

5. Method according to claim 1, **characterized in that** the at least one first layer (26) or the at least one further layer (27) consists of a thermoplastic material, in particular polyethylene (PE), polycarbonate (PC), polyimide (PI), polyamide (PA) or polyethylene terephthalate (PET) or a mixture thereof, or is formed from a textile, fabric, nonwoven, felt, paper, from a paper impregnated with plastic or impregnated paper or a mixture thereof.

6. Method according to claim 1, **characterized in that** the width (23a) of the tab sections (24), which is formed by a distance between the longitudinal edge (29) of the data side (17) and the free end (34) of the respective tab section (24), is the same for all tab sections (24).

7. Method for producing a book block (45), in particular for a book-like document (11), with an insert sheet (15) produced according to one of claims 1 to 6, in which at least one inner page (14) is provided, in which at least one perforation (41) is introduced along a fold area (31) of the inner page (14) between the double pages, which perforation corresponds to the at least one tab section (24) in terms of length and distance from the end face (36) of the data page (17), in which the at least one tab section (24) of the insert sheet (15) is guided through the at least one perforation (41) of the at least one inner side (14) and in which the region of the tab section (24) projecting beyond the outer inner side (14) is subsequently bent over and fixed to an outer surface (43) of an outer inner side (14) or to an outer surface (43) of an attachment (52) surrounding the at least one inner side (14) or to the tab section (24) projecting freely from the outer inner side (14), at least one tab section (24) projecting freely from the outer inner side (14), a locking element (47) is fastened, which secures the at least one tab section (24) to the folding region (31).

8. Method for producing a book-like security document (11), which has at least one insert sheet (15), an inner page (14) and a book cover (12), in which an insert sheet (15) is produced according to one of claims 1 to 6, in which at least one tab section (24) is provided, in which at least one opening (41) is made in the folded region (31) of the at least one inner side (14), which opening corresponds in length and distance to the end face (36) of the data side (17) to the at least one tab section (24) of the insert sheet (15), in which at least one recess (49) is made in the folded region (31) of the book cover (12), which corresponds in length and distance to the front side (36) of the data side (17) to the at least one tab section (24) of the insert sheet (15), in which the at least one tab section (24) of the insert sheet (15) is passed through the corresponding perforation (41) and then through the corresponding recess (49), in which a closure element (47) is attached to the at least one tab section (24) projecting from the recess (49) of the book cover (12) and the at least one inner side (14) and the insert sheet (15) are fixed to the book cover (12).

9. Method according to claim 8, **characterized in that** the closure element (47) is welded, glued, laminated, thermally deformed, solvent-bonded or injection-moulded to the at least one tab portion (24).

10. Method according to claim 8, **characterized in that**, after the closure element (47) has been joined to the at least one tab section (24), the book cover (12) and the at least one inner side (14) and the insert sheet (15) are punched out to a final format and preferably the at least one tab section (24) projecting beyond the closure element (47) is cut off and preferably cut off to the final format with the punching step.

11. Method for producing a book-like document of value (11), which has at least one insert sheet (15), an inner side (14) and a book cover (12), in which a book block (45) produced according to claim 7 is bound into the book cover (12), an outer surface (43) of the outer inner side (14) being glued to an inner side of the book cover as an attachment (52).

12. Insert sheet for a book-like document (11) produced according to one of claims 1 to 6, with at least one layer (26, 27) of a thermoplastic material, with a data side (17) and a tab (23) arranged thereon, which extends along a longitudinal edge (29) of the data side (17) and adjoins the data side (17) and forms a folded region (31) and the at least one first layer (26) forms both the data side (17) and the tab (23) or at least one further layer (27) arranged on the first layer (26) forms both the data side (17) and the tab (23), and the tab (23) has at least one recess (32) which is open at the edge, which extends from the free end (34) of the tab (23) to the longitudinal edge (29) of the data side (17), and the tab (23) is divided into at least two tab sections (24) as seen along the longitudinal edge (29) of the data side (17), and the tab section (24) is shortened in length (24a) relative to the longitudinal edge (29) of the data side (17), **characterized in that** the shortened tab section (24) is formed by at least one recess (35), and the recess (35) adjoins an upper or lower end face (36, 37) of the data side (17) or adjoins both end faces (36, 37) of the data side (17).

13. Book block for a book-like document (11), **characterized in that** an insert sheet (15) according to claim 12 and at least one inner side (14) are provided, the inner side (14) being folded along a fold region (31) and having at least one elongate perforation (41) along the fold region (31), which perforation corresponds in length and at a distance from the end face (36) of the data page (17) to the at least one tab section (24), so that the at least one tab section (24) for binding the insert sheet (15) to the inner side (14) is guided through the at least one aperture (41) and the at least one tab section (24) projecting freely relative to the outer inner side (14) is firmly connected to an outer surface (43) of the outer inner side (14) or to an outer surface (43) of an attachment (52) surrounding the at least one inner side (14) or is fixed to the at least one inner side (14) by means of a locking element (47).

14. Book block according to claim 13, **characterized in that** the at least one tab section (24) is connected to the outer surface (43) of the inner side (14) by bonding, welding, fusing or is connected to the closure element (47) by laminating, bonding, welding, injection moulding, thermal deformation or by thermal solvents and preferably the closure element (47) is in the form of a strip and is connected partially or along the fold area (31) of the inner side (14), thermal deformation or by thermal solvents, and preferably the closure element (47) is in the form of a strip and extends partially or along the fold area (31) of the inner side (14), and in particular accommodates the tab section(s) (24) together.

15. Book-like document, in particular a document of value or security document, having a book cover (12), having at least one inner side (14), and having at least one insert sheet (15), the insert sheet (15) and the at least one inner side (14) being surrounded by the book cover (12), **characterized in that** the insert sheet (15) is provided according to claim 12, of which at least one tab section (24) can be inserted into a corresponding perforation (41) in the folding region (31) of the at least one inner side (14) and is guided through a further corresponding recess (49) in the book cover (12), and **in that** the at least one tab section (24) of the insert sheet (15) projecting from the recess (49) of the book cover (12) is connected to a closure element (27) and is fixed.

16. Book-like document according to claim 15, **characterized in that** the closure element (47) is designed in the form of a band and extends along the folded region (31) of the book cover (12) and accommodates the tab section or tab sections (24) together , or **in that** the closure element (47) is formed by overmoulding the at least one tab section (24), or **in that** the closure element (47) is designed as a clip engaging on the at least one tab section (24) or as a slotted round bar.

17. Book-like document according to claim 15, **characterized in that** the closure element (47) consists of a thermoplastic material and preferably consists of the group consisting of polycarbonate, polyethylene terephthalate and modifications thereof, in particular PET-G and PET-F, polyacrylates, in particular polymethylmetacrylate, acrylonitrile-butagen-styrene, polyethylene, polypropylene, polyimide, polyvinyl chloride or copolymers and block copolymers of such polymers and coextruded materials of these polymers.

## Revendications

1. Procédé de fabrication d'une feuille à insérer (15) pour un document de type livre (11), dans lequel au moins une première couche (26, 27) en matériau thermoplastique est prévue pour former une page de données (17) avec une languette (23) disposée sur celle-ci, qui s'étend le long d'un bord longitudinal (29) de la page de données (17) et est adjacente à la page de données (17) et forme une zone de pliage (31),
- dans lequel là au moins une première couche (26) ou au moins une autre couche (27) adjacente à la première couche (26) forme à la fois la face de données (17) et la languette (23),
- dans lequel au moins un évidement ouvert sur le bord (32) est pratiqué dans la languette (23) et au moins deux sections de languette (24) sont formées, l'évidement (32) s'étendant depuis une extrémité libre (34) de la languette (23) jusqu'au bord longitudinal (29) du côté données (17) et la section de languette (24) est raccourcie en longueur par rapport au bord longitudinal (29) et une zone de pliage (31) qui s'étend le long du bord longitudinal (29) du côté données (17) est interrompue, **caractérisé en ce que**
- que la partie raccourcie (24) de la languette est formée par au moins un retrait (35) qui est adjacent à au moins une face frontale supérieure ou inférieure (36, 37) de la page de données (17) ou aux deux faces frontales (36, 37) de la page de données.

2. Procédé selon la revendication 1, **caractérisé en ce que** plusieurs sections de languette (24) sont formées le long du bord longitudinal (29) du page de données (17), dont la longueur (24a) est identique ou différente les unes des autres le long du bord longitudinal (29) du page de données (17).

3. Procédé selon la revendication 1, **caractérisé en ce que** les évidements à bords ouverts (32) formés entre au moins deux sections de languette (24) sont de longueur (24a) identique ou différente le long du bord longitudinal (29) de la face de données (17).

4. Procédé selon la revendication 1, **caractérisé en ce que** les bords délimitant la partie de languette (24) s'étendent perpendiculairement à la zone de pliage (31) ou s'étendent l'un vers l'autre en direction de l'extrémité libre (34) de la partie de languette (24).

5. Procédé selon la revendication 1, **caractérisé en ce que** là au moins une première couche (26) ou là au moins une autre couche (27) est constituée d'un matériau thermoplastique, en particulier de polyéthylène (PE), polycarbonate (PC), polyimide (PI), polyamide (PA) ou polyéthylène téréphtalate (PET) ou d'un mélange de ceux-ci, ou est formée à partir d'un textile, d'un tissu, d'un non-tissé, d'un feutre, d'un papier, d'un papier imprégné de plastique ou d'un papier imprégné ou d'un mélange de ceux-ci.

6. Procédé selon la revendication 1, **caractérisé en ce que** la largeur (23a) des sections de languette (24), qui est formée par une distance entre le bord longitudinal (29) de la page de données (17) et l'extrémité libre (34) de la section de languette respective (24), est la même pour toutes les sections de languette (24).

7. Procédé de fabrication d'un bloc de livre (45), en particulier pour un document de type livre (11), avec une feuille d'insertion (15) fabriquée selon l'une des revendications 1 à 6, dans lequel au moins une page intérieure (14) est prévue, dans lequel au moins une découpe (41) est pratiquée le long d'une zone de pliage (31) de la page intérieure (14) entre les doubles pages, laquelle ouverture correspond, en longueur et en distance par rapport au côté frontal (36) de la page de données (17), à au moins une partie de languette (24) de l' , dans lequel là au moins une partie de languette (24) de la feuille à insérer (15) est traversée par là au moins une ouverture (41) de là au moins une face intérieure (14) et dans lequel la zone de la partie en languette (24) dépassant de la face intérieure extérieure (14) est ensuite repliée et fixée sur une surface extérieure (43) d'une face intérieure extérieure (14) ou sur une surface extérieure (43) d'une page de garde (52) entourant là au moins une face intérieure (14), ou un élément de fermeture (47) est fixé à là au moins une partie de languette (24) dépassant librement par rapport à la face intérieure extérieure (14), lequel élément de fermeture (47) fixe là au moins une partie de languette (24) à la zone de pliage (31).

8. Procédé de fabrication d'un document de valeur (11) de type livre, qui comporte au moins une feuille à insérer (15), une face intérieure (14) et une couverture (12), dans lequel une feuille à insérer (15) est fabriquée selon l'une des revendications 1 à 6, dans lequel au moins une partie de languette (24) est prévue, dans lequel au moins une ouverture (41) est pratiquée dans la zone de pliage (31) de là au moins une face intérieure (14) est pratiquée, qui correspond en longueur et en distance par rapport au côté frontal (36) de la page de données (17) à là au moins une partie de languette (24) de la feuille à insérer (15), dans lequel au moins un évidement (49) est pratiqué dans la zone de pliage (31) de la couverture de livre (12), qui correspond en longueur et en distance par rapport au face frontal (36) de la page de données (17) à là au moins une partie de languette (24) de la feuille à insérer (15), dans lequel là au moins une partie de languette (24) de la feuille à insérer (15) est guidée à travers la découpe correspondante (41) puis à travers l'évidement correspondant (49), dans lequel un élément de fermeture (47) est fixé à là au moins une partie de languette (24) dépassant de l' évidement (49) de la couverture de livre (12) et là au moins une page intérieure (14) et la feuille à insérer (15) sont fixées à la couverture de livre (12).

9. Procédé selon la revendication 8, **caractérisé en ce que** l'élément de fermeture (47) est soudé, collé, laminé, thermoformé, assemblé à l'aide d'un solvant ou moulé par injection à au moins une partie de languette (24).

10. Procédé selon la revendication 8, **caractérisé en ce qu'**après la liaison de l'élément de fermeture (47) avec au moins une partie de languette (24), la couverture de livre (12) et là au moins une page intérieure (14) et la feuille à insérer (15) sont découpées au format final et, de préférence, là au moins une partie de languette (24) dépassant de l'élément de fermeture (47) est coupée et, de préférence, coupée au format final lors de l'étape de découpe.

11. Procédé de fabrication d'un document de valeur en forme de livre (11) qui comporte au moins une feuille à insérer (15), une page intérieure (14) et une couverture (12), dans lequel un bloc de livre (45) fabriqué selon la revendication 7 est relié dans la couverture (12), une surface extérieure (43) de la page intérieure extérieure (14) étant collée à une page intérieure de la couverture en tant que page de garde (52).

12. Feuille à insérer pour un document de type livre (11) fabriquée selon l'une des revendications 1 à 6, avec au moins une couche (26, 27) en un matériau thermoplastique, avec une page de données (17) et une languette (23) disposée sur celle-ci (23) disposée sur celle-ci, qui s'étend le long d'un bord longitudinal (29) de la page de données (17) et qui est adjacente à la page de données (17) et forme une zone de pliage (31), et là au moins une première couche (26) forme à la fois la face de données (17) d' et la languette (23), ou là au moins une autre couche (27) disposée sur la première couche (26) formant à la fois la page de données (17) et la languette (23), et la languette (23) présente au moins un évidement à bord ouvert (32) qui s'étend de l'extrémité libre (34) de la languette (23) jusqu'au bord longitudinal (29) de la page de données (17) et la languette (23) est divisée en au moins deux sections de languette (24) le long du bord longitudinal (29) du côté données (17), et la section de languette (24) est raccourcie en longueur (24a) par rapport au bord longitudinal (29) du côté données (17), **caractérisé en ce que** la partie de languette raccourcie (24) est formée par au moins un retrait (35), et le retrait (35) est adjacent à une face frontale supérieure ou inférieure (36, 37) de la page de données (17) ou aux deux faces frontales (36, 37) de la page de données (17).

13. Bloc de livre pour un document de type livre (11), **caractérisé en ce qu'**il est prévu une feuille à insérer (15) selon la revendication 12 et au moins une page intérieure (14), la page intérieure (14) étant pliée le long d'une zone de pliage (31) et présentant, le long de la zone de pliage (31), au moins une ouverture allongée (41) qui, en longueur et en distance par rapport à la face frontale (36) de la page de données (17), de sorte que là au moins une partie de languette (24) est guidée à travers là au moins une ouverture (41) vers la page intérieure (14) pour relier la feuille à insérer (15) et que là au moins une partie de languette (24) dépassant librement de la page intérieure extérieure (14) est reliée de manière fixe à une surface extérieure (43) de la page intérieure extérieure (14) ou à une surface extérieure (43) d'un rabat (52) entourant là au moins une page intérieure (14) ou est fixée de manièr e à un élément de fermeture (47) vers là au moins une page intérieure (14).

14. Bloc de livre selon la revendication 13, **caractérisé en ce que** là au moins une partie de languette (24) est reliée à la face extérieure (43) de la page intérieure (14) par collage, soudage, fusion ou à l'élément de fermeture (47) par laminage, collage, soudage, moulage par injection, thermoformage ou par solvant thermique, et de préférence l'élément de fermeture (47) est en forme de bande et s'étend partiellement ou le long de la zone de pliage (31) de la page intérieure (14), et en particulier reçoit conjointement la ou les parties de languette (24).

15. Document de type livre , en particulier document de valeur ou de sécurité, comprenant une couverture (12), au moins une page intérieure (14) et au moins une feuille à insérer (15), la feuille à insérer (15) et là au moins une page intérieure (14) étant entourées par la couverture (12), **caractérisé en ce que** la feuille à insérer (15) est prévue selon la revendication 12, dont au moins une partie de languette (24) peut être insérée dans une ouverture correspondante (41) dans la zone de pliage (31) de là au moins une page intérieure (14) et est guidée à travers un autre évidement correspondant (49) évidement correspondant (49) dans la couverture (12) et **en ce que** là au moins une partie de languette (24) de la feuille à insérer (15) dépassant de l'évidement (49) de la couverture (12) est reliée et fixée à un élément de fermeture (27).

16. Document de type livre selon la revendication 15, **caractérisé en ce que** l'élément de fermeture (47) est en forme de bande et s'étend le long de la zone de pliage (31) de la couverture (12) et reçoit la ou les parties de languette (24) ensemble de manièr e, ou **en ce que** l'élément de fermeture (47) est formé par un surmoulage d'au moins une partie de languette (24), ou **en ce que** l'élément de fermeture (47) est conçu comme une agrafe s'engageant sur au moins une partie de languette (24) ou comme une tige ronde fendue.

17. Document de type livre selon la revendication 15, **caractérisé en ce que** l'élément de fermeture (47) est constitué d'un matériau thermoplastique et est de préférence choisi dans le groupe constitué du polycarbonate, du polyéthylène téréphtalate et de ses modifications, en particulier le PET-G et le PET-F, des polyacrylates, en particulier le polyméthacrylate de méthyle, l'acrylonitrile-butadiène-styrène, polyéthylène, polypropylène, polyimide, chlorure de polyvinyle ou copolymères ainsi que des copolymères séquencés de ces polymères et des matériaux coextrudés à partir de ces polymères.
